# EUROPÄISCHE PATENTSCHRIFT

(11) **EP 2 610 490 B1**
(45) Veröffentlichungstag und Bekanntmachung des Hinweises auf die Patenterteilung: **15.07.2015**
(21) Anmeldenummer: 12455007.0
(22) Anmeldetag: 21.11.2012
(51) Int. Cl.: F04B 17/03, F04B 49/02, F04B 49/06

(54) **Hydraulikantrieb für einen Druckübersetzer**
Hydraulic drive for a pressure tranducer
Entraînement hydraulique pour un multiplicateur de pression

(30) Priorität: 30.12.2011 AT 19092011
(43) Veröffentlichungstag der Anmeldung: 03.07.2013
(73) Patentinhaber: BHDT GmbH, 8605 Kapfenberg (AT)
(72) Erfinder: Trieb, Franz, 8605 Kapfenberg (AT); Stühlinger, Rene, 8600 Oberaich (AT); Moderer, Rene, 8612 Tragöß (AT)
(74) Vertreter: Wildhack & Jellinek

(56) Entgegenhaltungen:
- DE-A1- 2 146 290
- DE-A1- 10 331 191
- DE-U1- 8 127 250
- FR-A- 1 243 627
- US-A- 4 309 152
- US-A- 5 253 981

## Beschreibung

Die Erfindung bezieht sich auf einen Hydraulikantrieb mit einer Mengen- und/oder Druckregelung für einen Druckübersetzer einer Hochdruckeinrichtung, bestehend im Wesentlichen aus einem Motorantrieb mit einer Pumpe für ein Druckmittel sowie einer Steuerung.

Moderne Hochdruckeinrichtungen arbeiten mit Drücken bis zu 10.000 bar und darüber und stellen an die Werkstoffe der Einrichtungskomponente äußerst hohe mechanische Anforderungen, die vielfach im Grenzbereich der hochfesten Legierungen hinsichtlich mechanischer Zug- und Wechselfestigkeit liegen. Für plötzliche Unterbrechungen der Strömung des Fluids in der Hochdruckleitung sind zwar durchwegs Entlastungsventile in dieser vorgesehen, jedoch kann eine Drucksteigerung bis zum Ansprechen des Ventils Materialschädigungen bewirken. Die gewünschten Drücke im Hochdruckteil werden mittels Druckübersetzers erstellt, welche nach dem Prinzip von hydraulischen Druckübersetzern arbeiten, wie prinzipiell der Fig. 1 zu entnehmen ist.

Ein Antrieb eines Druckübersetzers erfolgt zumeist über ein Hydraulikteil mit einer Mengen- und/oder Druckregelung eines Hydraulikfluids, welches Teil im Wesentlichen aus einem Motorantrieb und einem Pumpenteil gebildet ist. Wesentlich für das Hydraulikteil einer Hochdruckeinrichtung ist eine effiziente Langzeitförderung derselben, eine unmittelbare Regelbarkeit bei Abschaltungen oder Blockierungen mit einer Vermeidung von Überdruckspitzen sowie eine geringe Pulsation im Hochdruckteil der Einrichtung.

Dem Stand der Technik gemäß werden als Hydraulikantrieb für einen Druckübersetzer meist Kolbenpumpen gewählt, welche für hohe Drücke bei gutem volumetrischen Wirkungsgrad und gutem hydraulisch-mechanischen Wirkungsgrad bei genauester Verstellbarkeit des Hubvolumens eine hohe Leistungsdichte aufweisen. Diese Pumpen sind fachmännisch durchwegs aus mehreren parallelen Einheiten gebildete Kolbenpumpen, die als Axialkolbenmaschinen in Schrägachsenausführung oder als Radialkolbenpumpen ausgeführt sein können und besondere Vorteile aufweisen.

Zum Einen sind dies selbst einstellende Spalte bei hydrostatisch/hydrodynamischen Belastungen von Axialkolbenmaschinen, zum Anderen besteht die Möglichkeit einer unmittelbaren Mengenregelung des Fluids durch Axwinkelverstellung Antrieb/Pumpensystem.

Den Anforderungen an den technischen Fortschritt am Sektor Hochdruckeinrichtungen entsprechend, und zwar die Sicherheit der Anlagenregelung, die Minimierung der Druckstöße und somit die Minimierung der Werkstoffüberlastungen von Komponenten im Hochdruckteil, die Erhöhung der Lebensdauer der Einrichtung, die Steigerung der Energieeffizienz, die Verminderung des Stromverbrauches bei stillstehenden Druckübersetzern sowie die verbesserte Arbeitsweise der Hochdruckeinrichtung, ist es Aufgabe der Erfindung, eine Hydraulikeinheit für einen Hochdruckübersetzer der eingangs genannten Art zu schaffen, deren Verwendung die Nachteile im Stand der Technik überwindet.

Die DE 103 31 191 wird als nächst liegender Stand der Technik angesehen und offenbart alle Merkmale des Oberbegriffs des Anspruchs 1.

Diese Aufgabe wird mit einem gattungsgemäßen Antrieb für einen Druckübersetzer einer Hochdruckeinrichtung dadurch gelöst, dass als Hydraulikantrieb im Wesentlichen eine Konstant-Förderstrom-Pumpe, bzw. eine Pumpe, welche je Umdrehung ein konstantes Volumen fördert, angetrieben von einem Servomotor, verwendet wird, welcher Servomotor durch niederdruckseitige Mittel und/oder durch hochdruckseitige Mittel elektrisch steuerbar,regelbar und/oder schaltbar ist.

Vorteile des erfindungsgemäßen Hydraulikantriebes für einen Druckübersetzer liegen in mehrfacher Weise vor. Ein Vorteil ist darin zu sehen, dass im Wesentlichen keine Pulsation beim Einbringen eines Hochdruckmediums in einen Füllstoff oder beim Wasserstrahlschneiden kein Abplatzen von spröden Materialien beim Anschießen entsteht.

Druckschwankungen beim Ein- und Ausschalten des Schneidventiles werden durch eine Verwendung des neuen Hydraulikantriebes gering gehalten, wodurch eine Überlastung der Komponenten weitgehend vermieden wird.

Eine Mengenänderung bei der Entnahme von Hochdruckfluid erfordert keine unmittelbare Anlagenadaptierung.

Ein Sanftanlauf der Hochdruckanlage erfolgt in günstiger Weise unter besonders geringen Energieaufwendungen.

In einer Weiterbildung der Erfindung wird als Konstant-Förderstrom-Pumpe eine Innenzahnradpumpe verwendet. Innenzahnradpumpen haben aufgrund einer angepassten Zahnform günstige Zahneingriffsverhältnisse und dadurch geringe Volumenstrompulsation bei hohen Betriebsdrücken von etwa 300 bar bei gutem Wirkungsgrad. Derartige Pumpen zeichnen sich auch durch niedrige Schalldruckpegel aus.

Ein Servoantrieb kann einen Gleichstrommotor, einen Asynchronmotor oder einen Synchronmotor, also jede Art von Elektromotor, enthalten. Die Unterscheidung liegt allein in der Ansteuerung des Motors, welche durch einen geschlossenen Regelkreis erfolgt, welchem erfindungsgemäß Signale durch niederdruckseitige Mittel des Druckübersetzers und/oder durch hochdruckseitige Mittel der Hochdruckeinrichtung zuführbar sind.

Anlagentechnisch und verfahrenstechnisch, aber auch hinsichtlich einer Minimierung des Energieverbrauches ist es von Vorteil, wenn der Servomotor als frequenzgeregelter Antriebsmotor ausgebildet ist.

Anhand einer Zeichnung soll ein Ausführungsweg der Erfindung nachstehend beschrieben werden.

Es zeigt Fig. 1 schematisch eine Hochdruckeinrichtung mit ausgangsseitig einer Förderleitung **3,** einem Pulsationsdämpfer **31** und einem Druckentlastungsventil **32.**

Ein Druckübersetzer **2** ist mit Hochdruckfluid über Vorschalteinrichtungen **21,** wie beispielsweise Niederdruckfilter, Vordruckpumpe, Absperrventil versorgbar.

Ein beispielsweise zwei Plungerkolben aufweisender Druckübersetzer **2** kann von einer Hydraulikeinheit **1** mit einer Pumpe **11** und einem Motor **12** über einen Schaltblock **4** von einem Druckmittel **10** bewegbar sein.

Eine Anspeisung eines Druckübersetzers erfolgt gemäß dem Stand der Technik zumeist mittels Schrägachsen-Verstellpumpen mit hydraulisch-mechanischem Mengenregler mit parallel wirkenden Zylindern, deren Förderströme sich addieren.

Bei unmittelbarer, axialer Ausrichtung kann dabei trotz einer Motorrotation eine sofortige Reduktion der Förderleistung von Druckmittel auf Null erreicht werden.

Eine Hochdruckeinrichtung, wie beispielsweise eine Wasserstrahl-Schneidanlage, weist zumeist länger dauernde Arbeitsphasen auf, sodass einem Fachmann ein Antrieb eines Druckübersetzers über einen Servomotor und eine Pumpe mit Konstant-Mengen-Förderung weitab von einer üblichen technisch vorteilhaften Lösung erscheinen musste.

Überraschend hat sich gezeigt, dass bei einem erfindungsgemäßen Hydraulikantrieb **1** für einen Druckübersetzer **2** einer Hochdruckeinrichtung eine Verwendung einer Konstant-Förderstrom-Pumpe **11,** angetrieben von einem Servomotor **12,** Vorteile aufweist.

Unter anderem ist dies eine äußerst geringe Pulsation eines Hochdruck-Wasserstahles, die auch beim Anschießen eines Durchbruchs kein Ausbrechen bei spröden Materialien hervorruft, was insbesondere durch Verwendung einer Innenzahnradpumpe **11** für einen Hydraulikantrieb **1** eines Druckübersetzers **2** erreichbar ist.

Eine Verwendung eines erfindungsgemäßen Hydraulikantriebs **1** bewirkt eine geringe Pulsation und insbesondere geringe Hochdruckschwankungen bei einem Stop/Go-Betrieb einer Anlage, wodurch weiters die Lebensdauer der Hochdruckkomponenten erhöht ist.

In vorteilhafter Weise erfolgt bei geschlossenen Hochdruckdüsen keine Bewegung des Servomotors und keine Stromaufnahme desselben, wobei bei einem Sanftanlauf des Hydraulikantriebs **1** die Start-Stromaufnahme reduzierbar ist.

## Patentansprüche

1. Hydraulikantrieb (1) mit einer Mengen- und/oder Druck-Regelung für einen Druckübersetzer einer Hochdruckeinrichtung, bestehend im Wesentlichen aus einem Motorantrieb mit einer Pumpe für ein Druckmittel (10 sowie einer Steuerung, wobei als Hydraulikantrieb (1) eine Konstant-Förderstrom-Pumpe (11), bzw. eine Pumpe (11), welche je Umdrehung ein konstantes Volumen fördert, verwendet wird, **dadurch gekennzeichnet, dass** der Hydraulikantrieb angetrieben wird von einem Servomotor (12), welcher Servomotor (12) durch niederdruckseitige Mittel (13) und/oder durch hochdruckseitige Mittel (14) elektrisch (15) steuerbar, regelbar und/oder schaltbar ist.

2. Hydraulikantrieb (1) nach Anspruch 1, **dadurch gekennzeichnet, dass** als Konstant-Förderstrom-Pumpe (11) eine Innenzahnradpumpe verwendet wird.

3. Hydraulikantrieb (1) nach Anspruch 1 oder 2, **dadurch gekennzeichnet, dass** die Ansteuerung des Motors im Servobetrieb durch einen geschlossenen Regelkreis erfolgt, welchem Signale durch niederdruckseitige Mittel (13) im Hydraulikkreis und/oder durch hochdruckseitige Mittel (14) der elektrischen Steuerung (15) der Hochdruckeinrichtung zuführbar sind.

4. Hydraulikantrieb (1) nach einem der Ansprüche 1 bis 3, **dadurch gekennzeichnet, dass** der Servomotor als frequenzgeregelter Antriebsmotor ausgebildet ist.

## Claims

1. A hydraulic drive (1) with a volume and/or pressure regulation for a pressure intensifier of a high pressure device, consisting essentially of a motor drive with a pump for a means of exerting pressure (10) as well as a control, wherein a constant delivery flow pump (11), or a pump (11) which delivers a constant volume per rotation, is used as a hydraulic drive (1), **characterized in that** the hydraulic drive is driven by a servomotor (12), which servomotor can be electrically (15) controlled, regulated and/or switched by low-pressure side means (13) and/or by high-pressure side means (14).

2. A hydraulic drive (1) according to claim 1, **characterized in that** an internal gear pump is used as a constant delivery flow pump (11).

3. A hydraulic drive (1) according to claim 1 or 2, **characterized in that** the activation of the motor in servo operation occurs through a closed control loop, to which signals can be supplied by low-pressure side means (13) in the hydraulic circuit and/or by high-pressure side means (14) of the electrical control (15) of the high pressure device.

4. A hydraulic drive (1) according to one of claims 1 to 3, **characterized in that** the servomotor is designed as a frequency-controlled drive motor.

## Revendications

1. Entraînement hydraulique (1) comprenant une régulation de débit et/ou de pression pour un multiplicateur de pression d'un dispositif à haute pression, constitué essentiellement d'un entraînement de moteur avec une pompe pour un fluide sous pression (10) ainsi que d'une commande, étant entendu qu'une pompe à débit de sortie constant (11) ou une pompe (11) qui déplace un volume constant à chaque rotation est utilisée en tant qu'entraînement hydraulique (1), **caractérisé en ce que** l'entraînement hydraulique est entraîné par un servomoteur (12), lequel servomoteur (12) peut être commandé, réglé et/ou commuté électriquement (15) par le biais de moyens du côté basse pression (13) et/ou de moyens du côté haute pression (14).

2. Entraînement hydraulique (1) selon la revendication 1, **caractérisé en ce qu'**une pompe à engrenages intérieurs est utilisée en tant que pompe à débit de sortie constant (11).

3. Entraînement hydraulique (1) selon la revendication 1 ou 2, **caractérisé en ce que** la commande du moteur en fonctionnement asservi s'effectue par le biais d'un circuit de régulation fermé, auquel des signaux peuvent être adressés par le biais de moyens du côté basse pression (13) dans le circuit hydraulique et/ou par le biais de moyens du côté haute pression (14) de la commande électrique (15) du dispositif à haute pression.

4. Entraînement hydraulique (1) selon l'une des revendications 1 à 3, **caractérisé en ce que** le servomoteur est réalisé en tant que moteur d'entraînement à régulation de fréquence.
